# EUROPÄISCHE PATENTSCHRIFT

(11) **EP 0 205 814 B1**
(45) Veröffentlichungstag und Bekanntmachung des Hinweises auf die Patenterteilung: **28.09.1988**
(21) Anmeldenummer: 86105601.8
(22) Anmeldetag: 23.04.1986
(51) Int. Cl.: F02M 55/00, F02M 59/44, F02M 41/12

(54) **Kraftstoffeinspritzpumpe**
Fuel injection pump
Pompe d'injection de combustible

(30) Priorität: 15.05.1985 DE 3517521
(43) Veröffentlichungstag der Anmeldung: 30.12.1986
(73) Patentinhaber: ROBERT BOSCH GMBH, 70442 Stuttgart (DE)
(72) Erfinder: Böhringer, Wilfried, Ing.(grad.), D-7000 Stuttgart 80 (DE); Eheim, Franz, D-7000 Stuttgart 40 (DE)

(56) Entgegenhaltungen:
- DE-A- 3 018 791
- DE-C- 882 157
- GB-A- 2 057 589

## Beschreibung

### Stand der Technik

Die Erfindung geht aus von einer Kraftstoffeinspritzpumpe nach der Gattung des Hauptanspruchs. Bei einer durch die GB-A-2 057 589 bekannten Kraftstoffeinspritzpumpe dieser Art ist achsgleich mit dem Pumpenkolben ein Druckventil oberhalb des Pumpenarbeitsraumes angeordnet, dessen Schließfeder innerhalb einer topfförmigen Dehnhülse angeordnet ist, die durch eine als Verschlußverschraubung dienende Kappe auf einen Ventilträger gespannt ist, so daß ein Dichtverbund entsteht. Diese bekannte Kraftstoffeinspritzpumpe weist einen unverhältnismäßig großen schädlichen Raum auf. Ein großer schädlicher Raum ist vor allem deshalb nachteilig, weil der Kraftstoff bei den hohen Einspritzdrücken aufgrund seiner Kompressibilität zusammengepreßt wird, wobei sich für die Mengensteuerung entsprechend dem schädlichen Raum Steuerfehler ergeben. Außerdem kann ein schädlicher Raum zu Hohlraumbildung während des Saughue bes führen mit Gas- oder Lufteinschlüsssen, die die Gefahr einer Kavitation und/oder Fehler beim Spritzbeginn mit sich bringen.

### Vorteile der Erfindung

Die erfindungsgemäße Kraftstoffeinspritzpumpe mit den kennzeichnenden Merkmalen des Hauptanspruchs hat demgegenüber den Vorteil, daß die Dehnhülse dichtend zwischen dem den Pumpenkolben aufnehmenden Teil und dem Stopfen eingespannt ist, wobei durch den Entlüftungsstopfen die zentrale Öffnung des Stopfens so ausgefüllt wird, daß hier kein schädlicher Raum entsteht. Dieser wird ferner dadurch verringert, daß die Dehnhülse den zwischen Gewindebuchse und Stopfen gebildeten Raum ausfüllt. Im Gegensatz zu der obengenannten bekannten Kraftstoffeinspritzpumpe sind hier . mehrere Druckventile vorgesehen, die jeweils nach der Verteilersteuerung durch den Pumpenkolben vor den Druckleitungen angeordnet sind. Die Entlüftung des Pumpenarbeitsraumes kann vorteilhafterweise bei der erfindungsgemäßen Ausführung . sehr einfach durch Herausschrauben des Entlüftungsstopfens erfolgen, bei dessen Hereinschrauben der vorteilhafterweise bolzenförmig ausgeführte Stopfen direkt in den nach Entlüften in der zentralen Stopfenöffnung befindlichen Kraftstoff taucht.

Die Erfindung hat weiterhin fertigungstechnische Vorteile, da durch die zweiteilige Ausführung die axiale Ringfläche, die auch der Dichtung dient, gut bearbeitet werden kann, bevor die Gewindebuchse eingelötet wird. Auf diese Weise liegt der Stirnseite der Dehnhütse eine, wie für die Hochdruckdichtung erforderlich, gut bearbeitete Auflagerfläche gegenüber.

Nach der Erfindung besteht der Stopfen zweiteilig aus einem Außengewindering und einem in dessen stufenförmige Innenbohrung koaxial eingelöteten, den Entlüftungsstopfen aufnehmenden Gewindebuchse, wobei sich die Dehnhülse an der durch die Stufe gebildeten axialen Ringfläche abstützt. Diese Ausgestaltung hat vor allem fertigungstechnische Vorteile, da durch die zweiteilige Ausführung die axiale Ringfläche, die auch der Dichtung dient, gut bearbeitet werden kann, bevor die Gewindebuchse eingelötet wird. Auf diese Weise liegt der Stirnseite der Dehnhülse eine, wie für die Hochdruckdichtung erforderlich, gut bearbeitete Auflagerfläche gegenüber.

Um andererseits für den Entlüftungsstopfen ausreichend Gewindegänge zur Verfügung zu haben, ist nach einer weiteren Ausgestaltung der Erfindung der Abstand vom Pumpenkolben bis zum Innengewinde der Gewindebuchse kleiner als zur Ringfläche. Die für die Lötung dienende Berührungsfläche zwischen Außengewindering und Gewindebuchse kann für eine ausreichende Haltbarkeit und Dichtheit verhältnismäßig klein sein. Vorteilhafterweise kann die nach außen gewendete Stirnfläche der Gewindebuchse als axiale Dichtfläche einer vom Kopf des Entlüftungsstopfens eingespannten Ringdichtung dienen. Auch hier kann diese Dichtfläche vor der Verlötung der beiden Teile bearbeitet werden.

Die Stirnenden der Dehnhülse weisen nach einer zusätzlichen Ausgestaltung der Erfindung mindestens eine eine Schneide bildende Abschrägung auf, um dadurch möglichst hohe Hertz'sche Pressungen an den Dichtstellen und damit eine bessere Abdichtung zu erzielen. Diese Abdichtung kann durch die Wahl unterschiedlicher Materialien und/oder unterschiedlicher Vergütung verbessert werden.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstandes der Erfindung ist in der Zeichnung dargestellt und wird im folgenden näher beschrieben. Es zeigen : Fig. 1 einen Teillängsschnitt durch eine Verteilereinspritzpumpe und Fig. 2 einen Ausschnitt aus Fig. 1 in vergrößertem Maßstab.

### Beschreibung des Ausführungsbeispiels

In einem Gehäuse 1 einer Verteilereinspritzpumpe ist eine Zylinderbuchse 2 angeordnet, in dessen Innenbohrung 3 ein Pumpen- und Verteilerkolben 4 arbeitet.

Der Pumpen- und Verteilerkolben 4 wird durch einen Nockenantrieb 5 in eine hin- und hergehende und gleichzeitig rotierende Bewegung versetzt, wozu eine mit dem Pumpenkolben drehschlüssig verbundene Nockenscheibe 6 dient, die auf Rollen 7 eines Rollenringes 8 abläuft. Die Drehbewegung wird durch eine ebenfalls im Pumpengehäuse 1 gelagerte Antriebswelle 9 erzeugt, die über eine Klauenkupplung 10 mit dem Pump- und Verteilerkolben 4 gekoppelt ist.

Auf dem Schaft des Pump- und Verteilerkolbens 4 ist ein Regelschieber 11 axial verschiebbar angeordnet, dessen axiale Lage über einen Regelhebel 12 eines nicht näher dargestellten Drehzahlreglers bestimmt wird. Durch den Regelschieber 11 wird ein Entlastungskanal 12 eines Pumpenarbeitsraumes 13 je nach axialer Lage des Regelschiebers 11 früher oder später aufgesteuert, so daß jeweils die von der axialen Lage des Regelschiebers 11 abhängende, bis zur Aufsteuerung des Entlastungskanals 12 geförderte Kraftstoffmenge zur Einspritzung gelangt. Von einer im Pumpenkolben verlaufenden zentralen Bohrung 14, von der auch der Entlastungskanal 12 abzweigt, zweigt eine Verteilerbohrung 15 ab, die während einer Umdrehung des Pump- und Verteilerkolbens 4 nacheinander mit in der Buchse 2 und im Gehäuse 1 verlaufenden Druckleitungen 16 verbunden wird, deren Anzahl der Zahl der Zylinder der Brennkraftmaschine entspricht. In diesen Druckleitungen 16 sind nicht näher dargestellt Druckventile angeordnet.

Der Pumpenarbeitsraum 13 wird durch die Stirnseite 17 des Pump- und Verteilerkolbens 4, durch die Wand der Bohrung 3 der Buchse 2 und durch eine Verschlußverschraubung 18 begrenzt, die in Fig. 2 in vergrößertem Maßstab dargestellt ist. In den Pumpenarbeitsraum 13 münden zur Stirnseite 17 hin Längsnuten 1-9, deren Anzahl der Zahl der Druckleitungen 16 entspricht und die einen in der Buchse 2 und im Gehäuse 1 verlaufenden Saugkanal 20 steuern. Der Saugkanal 20 wird zusätzlich durch ein Magnetventil 21 gesteuert.

Die dargestellte Einspritzpumpe arbeitet wie folgt : Während des durch den Nockenantrieb 5 bewirkten Saughubes des Pump- und Verteilerkolbens 4 wird durch den Saugkanal 20 aus dem als Saugraum 22 dienenden Innenraum des Gehäuses Kraftstoff über jeweils eine Längsnut 19 in den Pumpenarbeitsraum 13 gefördert. Der Saugraum 22 steht hierfür unter einem geringen Überdruck. Sobald dann die Bewegung des Pump- und Verteilerkolbens 4 umgekehrt wird, wird aus dem Pumpenarabeitsraum 13 Kraftstoff über die zentrale Bohrung 14 zur Verteilerbohrung 15 und von dort über einen der Druckkanäle 16 zur Brennkraftmaschine gefördert. Sobald nach Zurücklegung eines bestimmten Hubes der Entlastungskanal 12 durch den Regelschieber 11 aufgesteuert wird, wird diese unter. Hochdruck stattfindende Förderung zur Brennkraftmaschine unterbrochen, indem der noch im Pumpenarbeitsraum 13 befindliche Kraftstoff unter niederem Druck zurück in den Saugraum 22 strömt. Ein Abstellen der Pumpe kann durch Schließen des Saugkanals 20 mittels des Magnetventils 21 er^{f}ol- gen. Die zur Brennkraftmaschine geförderte Menge wird über den Drehzahlregler geändert, indem der Regelschieber 11 verschoben wird.

Die Verschlußverschraubung 18 besteht, wie Fig. 2 entnehmbar ist, aus einem Stopfen 23, der zweiteilig, nämlich aus einem Außengewindering 24 und einer in diesen eingelöteten Gewindebuchse 25 besteht. In die Gewindebuchse 25 ist ein Entlüftungsstopfen 26 geschraubt, der nahezu die gesamte Innenbohrung der Gewindebuchse 25 einnimmt und mit seinem Kopf 27 eine Ringdichtung 28 auf die nach außen weisende Stirnfläche der Gewindebuchse 25 preßt. Die Gewindebuchse 25 weist eine Stufe 29 auf, mit der sie an eine Stufe 30 der Innenbohrung des Ringes 24 stößt. Diese Ringfläche 30 dient gleichzeitig als Auflager für eine Dehnhülse 31, die sich andererseits an der Zylinderbuchse 2 abstützt. Die Zylinderbuchse 2 wiederum ist durch einen Ring 32, der sich am Gehäuse 1 abstützt, gegen axiales Verschieben in Richtung Pumpenkolbenantrieb gesichert. Zwischen Außengewindering 24 und Gehäuse 1 ist außerdem eine Dichtung 33 angeordnet.

Der Pumpenarbeitsraum ist nach außen durch diese Verschlußverschraubung 18 metallisch abgedichtet, indem sich an die Zylinderbuchse 2 die Dehnhülse 31 und an diese nach innen die eingelötete Gewindebuchse 25 anschließt. Auch der Entlüftungsstopfen 26 begrenzt mit seiner unteren Stirnseite 34 den Pumpenarbeitsraum 13. Um hohe Hertz'sche Pressungen an den stirnseitigen Dichtflächen der Dehnhülse 31 zu erreichen, sind diese Stirnseiten jeweils eine Schneidkante bildend abgeschrägt.

Zum Entlüften des Pumpenarbeitsraumes 13 wird der Entlüftungsstopfen 26 aus der Gewindebuchse 25 herausgeschraubt, so daß der freiwerdende Raum mit Kraftstoff auffüllbar ist. Danach wird in diesen Kraftstoff der bolzenförmige Verschlußstopfen 26 eingetaucht und in die Gewindebuchse 25 eingeschraubt, so daß keine Luft oder Gase im Pumpenarbeitsraum 13 verbleiben. Um eine ausreichende Gewindeüberdeckung zwischen Verschlußstopfen 26 und Gewinde der Gewindebuchse .25 zu erzielen und um andererseits die Dehnhülse 31 zur Erzielung einer ausreichenden elastischen Verformbarkeit lang genug zu machen, ist die Gewindeüberdeckung länger als der teilweise gelötete Berührungsabschnitt zwischen Außengewindering 24 und Gewindebuchse 25.

## Patentansprüche

1. Kraftstoffeinspritzpumpe für Brennkraftmaschinen mit mindestens einem Pumpenarbeitsraum (13), welcher durch die Stirnseite eines Pumpenkolbens (4), die Innenwand einer den Pumpenkolben aufnehmenden Bohrung (3) und einem mit einem Außengewinde in eine Gewindebohrug des Pumpengehäuses schraubbaren, nach außen verschließenden Stopfen (23) begrenzt ist, in den koaxial ein Entlüftungsstopfen (26, 27) schraubbar ist und der eine mit einer Stufe (39) versehene Innenbohrung aufweist, an der eine Dehnhülse (31) zur Anlage kommt, die durch den Stopfen den Pumpenarbeitsraum (13) abdichtend stirnseitig auf den die Bohrung (3) aufweisenden Teil (2) gespannt ist, dadurch gekennzeichnet, daß in den an die Stufe nach innen anschließenden Teil der Innenbohrung des Stopfens eine Gewindebuchse (25) koaxial eingelötet ist und den Entlüftungsstopfen aufnimmt, daß die Dehnhülse (31) die Gewindebuchse (25) umgibt und der Entlüftungsstopfen (26) die Innenbohrung der Gewindebuchse ausfüllt.

2. Kraftstoffeinspritzpumpe nach Anspruch 1, dadurch gekennzeichnet, daß der Abstand von dem kolbenführenden Teil (2) bis zum Innengewinde der Gewindebuchse (25) kleiner ist als der zur Ringfläche der Stufe (30) der Innenbohrung.

3. Kraftstoffeinspritzpumpe nach Anspruch 1 oder 2, dadurch gekennzeichnet, daß die nach außen gerichtete Stirnfläche der Gewindebuchse (25) als axiale Auflage einer von einem Kopf (27) des Entlüftungsstopfens (26) eingespannten Ringdichtung (28) dient.

4. Kraftstoffeinspritzpumpe nach einem der vorhergehenden Ansprüche, dadurch gekennzeichnet, daß die Stirnenden der Dehnhülse (31) mindestens eine eine Schneide bildende Abschrägung aufweisen.

## Claims

1. Fuel injection pump for internal-combustion engines, comprising at least one pump working chamber (13) which is defined by the front end of a pump plunger (4), the inner wall of a bore (3), . accommodating the pump plunger, and a plug (23) which seals externally and can be screwed with an external thread into a threaded bore of the pump housing and into which a vent plug (26, 27) can be screwed coaxially and which has an inner bore which is provided with a step (30) against which an expansion sleeve (31) comes to bear which, in such a way that it seals off the pump working chamber (13), is clamped at the front end by the plug onto the part (2) having the bore (3), characterized in that a threaded bush (25) is brazed coaxially into the part of the plug inner bore adjoining the step on the inside and accommodates the vent plug, that the expansion sleeve (31) surrounds the threaded bush (25), and the vent plug (26) fills the inner bore of the threaded bush.

2. Fuel injection pump according to Claim 1, characterized in that the distance from the plungerguiding part (2) up to the internal thread of the threaded bush (25) is less than the distance to the annular surface of the step (30) of the inner bore.

3. Fuel injection pump according to Claim 1 or 2, characterized in that the outwardly directed end face of the threaded bush (25) serves as an axial bearing surface for an annular seal (28) clamped by a head (27) of the vent plug (26).

4. Fuel injection pump according to any of the expansion sleeve (31) have at least one bevel forming a knife edge.

## Revendications

1. Pompe d'injection de combustible pour moteurs à combustion interne avec au moins une chambre de travail de pompe (13), qui est délimitée par la face frontale d'un piston de pompe (4), la paroi interne d'un alésage (3) dans lequel est logé le piston de pompe, et un bouchon (23) susceptible d'être vissé par un filetage externe dans un alésage fileté du boîtier de pompe, et le fermant vers l'extérieur, bouchon dans lequel peut être vissé co-axialement un bouchon désaérateur (26, 27) et qui comporte un perçage interne muni d'un épaulement (30) contre lequel vient s'appliquer une douille d'extension (31), qui est serrée par le bouchon de la chambre de travail (13) de la pompe, frontalement de façon étanche sur la partie (2) comportant l'alésage (3), pompe d'injection caractérisée en ce que, dans la partie se raccordant vers l'intérieur à l'épaulement, du perçage interne du bouchon, est brasée co-axialement une douille filetée (25) dans laquelle est logé le bouchon désaérateur, la douille d'extension (31) entourant la douille filetée (25) et le bouchon désaérateur (26) remplissant le perçage interne de la douille filetée.

2. Pompe d'injection de combustible selon la revendication 1, caractérisée en ce que la distance entre la partie (2) guidant le piston et le filetage interne de la douille filetée (25) est inférieure à la distance entre la partie (2) et la surface annulaire de l'épaulement (30) du perçage interne.

3. Pompe d'injection de combustible selon la revendication 1 ou 2, caractérisée en ce que la face frontale orientée vers l'extérieur de la douille filetée (25) joue le rôle d'appui axial d'un joint annulaire d'étanchéité (28) serré par une tête (27) du bouchon désaérateur (26).

4. Pompe d'injection de combustible selon une des précédentes revendications, caractérisée en ce que les extrémités frontales de la douille d'extension (31) comportent au moins un chanfrein formant un tranchant.
